# EUROPÄISCHE PATENTSCHRIFT

(11) **EP 1 695 417 B1**
(45) Veröffentlichungstag und Bekanntmachung des Hinweises auf die Patenterteilung: **16.07.2008**
(21) Anmeldenummer: 04803976.2
(22) Anmeldetag: 16.12.2004
(51) Int. Cl.: H01Q 21/26, H01Q 21/06, H01Q 1/24

(54) **ANTENNE MIT ZUMINDEST EINEM DIPOL ODER EINER DIPOLÄHNLICHEN STRAHLERANORDNUNG**
ANTENNA COMPRISING AT LEAST ONE DIPOLE OR A DIPOLE-LIKE RADIATOR ARRANGEMENT
ANTENNE COMPORTANT AU MOINS UN DIPOLE OU UN ENSEMBLE RAYONNANT SEMBLABLE A UN DIPOLE

(30) Priorität: 18.12.2003 DE 10359622
(43) Veröffentlichungstag der Anmeldung: 30.08.2006
(73) Patentinhaber: Kathrein-Werke KG, 83022 Rosenheim (DE)
(72) Erfinder: GÖTTL, Maximilian, 83112 Frasdorf (DE)
(74) Vertreter: Flach, Dieter Rolf Paul
(86) Internationale Anmeldenummer: PCT/EP2004/014364
(87) Internationale Veröffentlichungsnummer: WO 2005/060049

(56) Entgegenhaltungen:
- WO-A-20/04091050
- DE-A1- 3 639 106
- US-A- 3 419 872
- US-A- 3 740 754
- US-A- 4 218 685
- US-A- 4 254 422
- US-A- 6 034 649

## Beschreibung

Die Erfindung betrifft ein Antennen-Array mit mehreren dipolähnlichen Strahleranordnungen nach dem Oberbegriff des Anspruches 1.

Dipolstrahler sind beispielsweise aus den Vorveröffentlichungen DE 197 22 742 A sowie der DE 196 27 015 A bekannt geworden. Die Dipolstrahler können dabei eine übliche Dipolstruktur aufweisen oder beispielsweise aus einer Kreuzdipolanordnung oder einem Dipolquadrat etc. bestehen. Ein sogenannter Vektor-Kreuzdipol ist z.B. aus der Vorveröffentlichung WO 00/39894 bekannt. Die Struktur scheint vergleichbar einem Dipolquadrat zu sein. Aufgrund der spezifischen Ausbildung des Dipolstrahlers gemäß dieser Vorveröffentlichung wird jedoch in elektrischer Hinsicht letztlich eine Kreuzdipol-Struktur geschaffen, so dass das so gebildete Antennenelement in zwei senkrecht zueinander ausgerichteten Polarisationen strahlen und empfangen kann.

All diese Vorveröffentlichungen sowie die dem Durchschnittsfachmann hinlänglich bekannten sonstigen Dipolstrukturen werden insoweit auch zum Inhalt der vorliegenden Anmeldung gemacht.

Während bisher alle Generationen von Dipolstrahlern oder dipolähnlichen Strahlern so auf dem Reflektor positioniert wurden, dass sie elektrisch, d.h. galvanisch mit dem Reflektor verbunden sind, wurde bereits in einer nicht vorveröffentlichten Patentanmeldung vorgeschlagen, ein derartiges Strahlerelement kapazitiv am Reflektorblech anzukoppeln. Unter Zwischenschaltung z.B. eines nicht leitenden Elementes, insbesondere Dielektrikums oder unter Ausbildung eines nicht leitenden Berührungsabschnittes am Strahler oder dessen Trägereinrichtung, an dem der Strahler am Reflektorblech aufgesetzt wird, lässt sich dadurch eine in elektrischer Hinsicht eindeutig reproduzierbare Positionierung des Strahlers auf dem Reflektor realisieren, da die nach dem Stand der Technik unter Umständen auftretenden Intermodulations-Probleme vermieden werden. Denn bei einer mechanischen Befestigung von Dipol oder dipolähnlichen Strahlerelementen auf dem Reflektorblech nach dem Stand der Technik wurden diese üblicherweise mittels Schrauben oder sonstiger Verbindungsmechanismen auf dem Reflektorblech angebracht, wodurch sich je nach Montagegenauigkeit unterschiedliche Kontaktverhältnisse einstellten, mit der Folge, dass Intermodulations-Probleme auftreten konnten, die sich unterschiedlich äußerten.

Dabei muss auch berücksichtigt werden, dass in der Mehrzahl aller Fälle die Dipole oder dipolähnlichen Strahler auf dem Reflektorblech aufgesetzt und von der Reflektorrückseite her durch Eindrehen einer oder mehrerer Schrauben befestigt werden. Lässt aber beispielsweise auch aufgrund von Wärmeeinflüssen der Anpressdruck nach, so verändern sich die Kontaktverhältnisse, wodurch die Performance eines derartigen Antennenelementes signifikant nachlässt.

Gemäß der vorstehend genannten nicht vorveröffentlichten Anmeldung wird unter Vermeidung eines elektrisch-galvanischen Kontaktes unter Verwirklichung einer kapazitiven Koppelung zudem der weitere Vorteil realisiert, dass zwischen dem Dipol und dem Reflektor kein Spannungspotential auftreten kann. Denn durch die unterschiedlich gewählten Materialien für einen Dipolstrahler oder die Trägereinrichtung für einen Dipolstrahler und das Material des Reflektors tritt herkömmlicherweise ansonsten eine elektrochemische Spannung auf, die zu Kontaktkorrosion führen kann. Da dies erfindungsgemäß vermieden wird, ergibt sich auch eine größere Auswahlmöglichkeit der zu verwendenden Materialien für den Dipol und/oder den Reflektor.

Aus der DE 36 39 106 A1 ist eine Kombinationsantenne bekannt geworden, bei welcher ein Innenleiter unter Vermeidung einer galvanisch-elektrischen Verbindung kapazitiv mit einem rohrförmigen Antennenleiter 19 gekoppelt ist.

Aus der US 4 254 422 A ist eine Dipolantenne mit einem koaxialen Aufbau als bekannt zu entnehmen, der ein sogenanntes primäres Element (Innenleiter) umfasst, welches von einem sogenannten sekundären Element (koaxialer Außenleiter) umgeben ist. Dadurch werden die beiden Dipolhälften gebildet. Diese vorbekannte Dipolanordnung wird über eine koaxiale Speiseleitung gespeist. Wie insbesondere aus Fig. 2 dieser Vorveröffentlichung zu ersehen ist, ist der Außenleiter der Speiseleitung mit dem koaxialen Außenleiter der einen Dipolhälfte und der Innenleiter mit dem koaxialen Außenleiter der zweiten Dipolhälfte direkt elektrisch verbunden, wobei beide koaxiale Außenleiter der beiden Dipolhälften elektrisch nicht miteinander verbunden sind.

Gemäß der US 3,740,754 A werden für die Speisung eines Dipols einer Antennenanordnung zwei koaxiale Leitungen verwendet, deren Innenleiter an der Speisestelle des Dipols miteinander verbunden sind. Bei diesem vorbekannten koaxialen Zuführungs-Systemen ist keine kapazitive Speise-Kopplung vorgesehen.

Aufgabe der vorliegenden Erfindung ist es, eine nochmals verbesserte Antenne mit einer kapazitiven Koppelung zur Speisung dieses Systems zu schaffen, insbesondere mit einer kapazitiven Kopplung zwischen einem Strahler bzw. seiner Trägereinrichtung und einem zugeordneten leitenden Reflektor oder einer leitenden Reflektoroberfläche, die beispielsweise mit dem Außenleiter eines koaxialen Speisekabels verbunden ist.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird eine deutliche Verbesserung gegenüber allen herkömmlichen, nach dem Stand der Technik bekannten Antennen geschaffen. Dabei stellt die vorliegende Erfindung eine nochmalige weitergehende Verbesserung auch gegenüber der vorstehend genannten nicht vorveröffentlichten Lösung dar, gemäß der bereits eine kapazitive Koppelung der Antenne am Reflektor vorgesehen war.

Erfindungsgemäß ist nunmehr ein sich stabförmig vom Reflektor erhebendes elektrisch leitfähiges Kopplungselement vorgesehen, welches mit dem Reflektorblech elektrisch-galvanisch verbunden ist. Hierauf aufsetzbar ist die eigentliche Strahlereinrichtung, in der Regel die den dipolförmigen Strahler oder die dipolförmige Strahlerstruktur tragende Trägereinrichtung, die eine axiale Ausnehmung aufweist, mit welcher die Trägereinrichtung auf das stabförmige Koppelelement aufgesetzt werden kann. Obgleich das stabförmige Koppelelement in die axiale Ausnehmung der Trägereinrichtung eintaucht und in der Regel koaxial in der axialen Ausnehmung der Trägereinrichtung zu liegen kommt, ist das stabförmige Koppelelement von der leitfähigen Trägereinrichtung elektrisch-galvanisch getrennt. Dadurch wird unter anderem eine kapazitive und/oder gegebenenfalls eine induktive Außenleiterkopplung zwischen dem Reflektor und dem bevorzugt mit dem Reflektor elektrisch-galvanisch verbundenen Koppelement zum einen und dem elektrisch leitfähigen Teil der Trägereinrichtung realisiert.

In einer bevorzugten Ausführungsform ist dabei das elektrisch leitfähige stabförmige Koppelelement als Rohrkörper ausgebildet, der auf dem Reflektorblech angelötet, angeschweißt oder in sonstiger Weise befestigt sein kann. Dann wird lediglich eine als Isolator wirkende hohlzylinderförmige Hülse oder ein sonstiger gezeigter Abstandshalter auf das stabförmige Koppelelement aufgeschoben, wobei vorzugsweise am untere Ende dieser als Dielektrikum wirkenden Hülse ein Flansch ausgebildet ist, bis zu dem die leitfähige Trägereinrichtung der Strahlerstruktur aufgeschoben werden kann.

In einer Weiterbildung der Erfindung kann aber als Dielektrikum auch Luft verwendet werden. Dazu muss lediglich gewährleistet sein, dass durch gewisse Abstandshalter die aufgesetzte elektrisch leitfähige Trägereinrichtung nicht in elektrisch-galvanischen Kontakt mit dem Reflektor und/oder dem mit dem Reflektor elektrisch verbundenen stabförmigen Koppelelement kommt.

Grundsätzlich ist es auch möglich, die elektrische Trägereinrichtung selbst aus nicht leitfähigem Material, beispielsweise Kunststoff auszubilden und nur an der Außenseite mit einer elektrisch leitfähigen Überschicht zu überziehen. Dann kann die Trägereinrichtung im Passsitz oder mit vorzugsweise geringem Spiel auf das elektrisch leitfähige stabförmige Koppelelement aufgesetzt werden, wobei durch die Länge der stabförmigen Koppelelemente auch sichergestellt sein kann, dass das stirnseitige untere Ende der Trägereinrichtung benachbart zum Reflektor mit diesem nicht in Kontakt treten kann und/oder hier ebenfalls eine isolierende Schicht ausgebildet oder vorgesehen oder die Stirnwand der Trägereinrichtung nicht mit einer elektrischen Außenschicht an dieser Stelle versehen ist.

Wie erwähnt ist das stabförmige Koppelelement bevorzugt hohl oder hohlzylinderförmig gestaltet. Dazu axial fluchtend ist im Reflektor eine entsprechende Ausnehmung vorgesehen. Diese eröffnet die Möglichkeit, auf der Reflektorrückseite den Außenleiter eines Koaxialkabels zur Speisung der Strahleranordnung am Reflektorblech und/oder an dem gegebenenfalls auch auf die Unterseite überstehenden Rohransatz des elektrisch leitfähigen stabförmigen Koppelelementes anzuschließen (in der Regel elektrisch-galvanisch anzubinden, beispielsweise durch löten), und davon elektrisch getrennt den Innenleiter koaxial durch das stabförmige Koppelelement nach oben hin hindurchzuführen, um dort den Innenleiter in geeigneter Weise anzuschließen, d.h. in der Regel mit der gegenüberliegenden Dipolhälfte elektrisch zu verbinden.

In einer Weiterbildung der Erfindung kann für den Innenleiter in dem stabförmigen Koppelelement ein dort fest integriertes elektrisches stabförmiges Element vorgesehen sein, so dass der Innenleiter unten liegend angeschlossen wird. Der Innenleiter kann aber auch direkt als verlängerter kabelförmiger Innenleiter durch das stabförmige Element bevorzugt unter Zwischenschaltung eines Isolators nach oben verlegt sein.

Möglich ist es aber auch, einen Innenleiter insgesamt durch das stabförmige Element hindurch zu verlegen und den Außenleiter oben liegend an dem stabförmigen Element anzuschließen und davon getrennt den Innenleiter zu der in der Regel gegenüberliegenden Dipolhälfte verlängert auszuführen oder in unmittelbarer räumlicher Nähe zur elektrischen Kontaktierung des Außenleiters mit einem elektrischen Verbindungsbügel elektrisch zu kontaktieren, der eine Verbindung zur gegenüberliegenden Dipolhälfte herstellt.

Grundsätzlich ist aber auch eine Umkehrung des Kopplungsprinzips möglich. Das Koppelelement kann nämlich als äußerer Topfteil gebildet sein, der mit dem Reflektor galvanisch verbunden ist. Hierin wird im Inneren durch einen Isolator, durch Luft oder durch sonstige geeignete Weise der Trägerabschnitt des Dipols positioniert, um die primär als kapazitive Außenleiterkopplung bezeichnete Kopplung zu realisieren. Weitere vielfältige, teilweise in der Beschreibung noch im Detail erörterte Abwandlungen sind möglich.

Schließlich ist es ebenso in einer bevorzugten Ausführungsform der Erfindung möglich, die Innenleiterkontaktierung ebenfalls kapazitiv zu gestalten.

Die Erfindung wird nachfolgend anhand von Zeichnungen näher erläutert. Dabei zeigen im einzelnen:
- Figur 1:: eine schematische perspektivische Darstellung eines einspaltigen Antennenarrays mit drei vertikal übereinander angeordneten dualpolarisierten Strahlern;
- Figur 1a:: eine Seitenansicht auf die Strahleranordnung, deren Sockel direkt unter Herstellung eines elektrisch-galvanischen Kontaktes mit dem Reflektor kontaktiert ist;
- Figur 1b:: eine schematische Draufsicht auf die dualpolarisierte Dipolstrahleranordnung nach Figur 1a;
- Figur 2:: eine schematische perspektivische Darstellung eines einzelnen in Figur 1 verwendeten Strahlers vor einem Reflektor;
- Figur 3:: eine schematische rückwärtige Ansicht auf den Reflektor, und zwar auf die Stelle, an der an der gegenüberliegenden Seite ein Strahler gemäß Figur 1 montiert ist;
- Figur 4:: eine schematische axiale Querschnittsdarstellung durch einen Strahler gemäß Figur 2 gemäß einer ersten Ausführungsform;
- Figur 4a:: ein abgewandeltes Ausführungsbeispiel mit einer elektrisch-galvanischen Innenleiterverbindung zu einer Dipolhälfte;
- Figur 5:: eine schematische axiale Querschnittsdarstellung durch einen Strahler gemäß Figur 2 gemäß einer zweiten Ausführungsform;
- Figur 6:: eine schematische axiale Querschnittsdarstellung durch einen Strahler gemäß Figur 2 gemäß einer dritten Ausführungsform;
- Figur 7:: eine schematische axiale Querschnittsdarstellung durch einen Strahler gemäß Figur 2 gemäß einer vierten Ausführungsform;
- Figur 7a:: eine schematische perspektivische Darstellung der am Reflektor elektrisch leitend angeschlossenen Koppelelemente und eines aufzusetzenden Sockels sowie ferner vorgesehener rohrförmiger Isolatorelementen;
- Figur 7b:: eine entsprechende perspektivische Darstellung nach der Montage des Sockels und der Isolatoren;
- Figur 7c:: eine entsprechende perspektivische Darstellung einer Strahleranordnung mit Trägereinrichtung;
- Figur 7d:: eine entsprechende perspektivische Darstellung bei endgültig aufgesetztem Strahlerelement;
- Figur 7e:: eine explosionsartige perspektivische Darstellung der in den Figuren 7a bis 7d auf dem Reflektor montierten Strahleranordnung,
- Figur 8:: eine schematische Seitenansicht eines abgewandelten Ausführungsbeispiels eines Dipolstrahlers; und
- Figur 9:: eine schematische Draufsicht auf einen in lediglich einer Polarisationsebene strahlenden Dipol gemäß Figur 8, der gemäß der vorliegenden Erfindung mit einer vor allem kapazitiven und/oder induktiven Außenleiterkopplung angeschlossen ist.

Die Erfindung wird nachfolgend anhand eines sogenannten Vektor-Dipols beschrieben, der von seinem grundsätzlichen Aufbau her aus der WO 00/39894 bekannt ist, auf deren Offenbarungsgehalt in vollem Umfang Bezug genommen wird. Die Erfindung lässt sich aber bei allen Dipolen realisieren, beispielsweise auch bei kreuzförmigen Dipolen oder einfachen Dipolen, wie sie beispielsweise aus der DE 197 22 742 A1, der DE 198 23 749 A1, der DE 101 50 150 A1 oder beispielsweise der US 5 710 569 bekannt sind.

In Figur 1 ist eine Antennenanordnung 1 in schematischer Wiedergabe mit einem Reflektor oder Reflektorblech 3 gezeigt. Der Reflektor 3 z.B. nach Art eines Reflektorbleches kann bevorzugt an seinen beiden gegenüberliegenden Längsseiten 5 oder davon weiter nach innen versetzt mit einer Reflektorbegrenzung 3' versehen sein, die beispielsweise senkrecht zur Ebene des Reflektorbleches 3 oder aber auch in einem von einem rechten Winkel abweichenden, schräg verlaufenden Winkel ausgerichtet sein kann.

Üblicherweise sind auf einem derartigen Reflektorblech 3 in Vertikalrichtung versetzt zueinander mehrere Dipole oder dipolähnliche Strahler angeordnet. Der Strahler oder die Strahleranordnungen 11 können aus Single-Band-Strahlern, Dual-Band-Strahlern, Trippel-Band-Strahlern oder allgemein aus Mehrband-Strahlern oder dergleichen bestehen. Bei der heutigen Antennengeneration werden bevorzugt Dual-Band-Strahler oder sogar Trippel-Band-Strahler verwendet, die zudem in zwei orthogonal aufeinander ausgerichteten Polarisationen senden und/oder empfangen können, und die dabei bevorzugt in einem ± 45° Winkel gegenüber der Horizontalen bzw. Vertikalen ausgerichtet sind. Es wird dabei insbesondere auf die Vorveröffentlichungen DE 197 22 742 A sowie DE 196 27 015 A verwiesen, die unterschiedliche Antennen mit verschiedensten Strahleranordnungen zeigen und beschreiben. All diese Strahler und Strahlerelemente sowie Abwandlungen hiervon können im Rahmen der vorliegenden Erfindung verwendet und eingesetzt werden. Von daher können also auch Strahler mit echter Dipolstruktur, nach Art eines Kreuzdipols, eines Dipolquadrates oder nach Art seines sogenannten Vektordipols verwendet werden, wie sie beispielsweise aus der WO 00/39894 bekannt sind. All diese Strahlertypen und Abänderungen werden unter Bezugnahme auf die vorstehend genannten Vorveröffentlichungen zum Inhalt dieser Anmeldung gemacht.

In Figur 1a und 1b ist in schematischer Seitenansicht und in schematischer Draufsicht grundsätzlich ein Vektordipol gezeigt, wie er aus der WO 00/39894 bekannt ist. Dort ist die Symmetrierung 15, d.h. eine Trägereinrichtung 15 direkt elektrisch-galvanisch auf dem Reflektor 3 angebracht. Figur 1a und 1b dienen hierbei lediglich zur Verdeutlichung des Grundaufbaus eines entsprechenden Vektordipols, wie er anhand der nachfolgenden Figuren im Rahmen der Erfindung benutzt werden kann.

In den Figuren 2 und 3 ist im größeren Detail in unterschiedlichen Darstellungen eine erste erfindungsgemäße Strahleranordnung 11 auf einem Reflektor 3 gezeigt. Die Strahleranordnung 11 weist dabei vom Prinzip her einen Aufbau auf, wie er aus der WO 00/39894 bekannt und dort ausführlich beschrieben ist. Es wird von daher auf den Offenbarungsgehalt der vorstehenden Veröffentlichung in vollem Umfange verwiesen und zum Inhalt dieser Anmeldung gemacht. Daraus ist bekannt, dass die Strahleranordnung 11 gemäß den Ausführungsbeispielen nach Figuren 1 bis 3 in schematischer Draufsicht zwar wie ein Dipolquadrat gestaltet ist, aufgrund der spezifischen Ausbildung jedoch in elektrischer Hinsicht wie ein Kreuzdipol sendet und empfängt. In Figur 1 sind dabei bezüglich einer Strahleranordnung 11 die beiden Polarisationsrichtungen 12a und 12b eingezeichnet, die senkrecht zueinander stehen und durch die diagonale, durch die in Draufsicht eher quadratisch gebildete Strahleranordnung 11 gebildet ist. Die jeweils um 180° gegenüberliegende Strukturen gemäß der Strahleranordnung 11 wirken insoweit als Dipolhälften zweier kreuzförmig angeordneter Dipole.

Eine so gebildete dipolförmige Strahleranordnung 11 ist über eine zugehörige Trägereinrichtung oder Träger 15 auf dem Reflektor 3 gehalten und montiert. Die in diesem Ausführungsbeispiel vier Dipolhälften 13 (die kreuzförmig zueinander liegend angeordnet sind) und die zugehörige Trägereinrichtung 15 bestehen dabei aus elektrisch leitfähigem Material, in der Regel Metall bzw. einer entsprechenden Metalllegierung. Die Dipolhälften oder die zugehörige Trägereinrichtung oder Teile davon können aber auch aus einem nicht-leitfähigen Material, beispielsweise Kunststoff bestehen, wobei dann die entsprechenden Teile mit einer leitfähigen Schicht überzogen und/oder beschichtet sein können.

In der perspektivischen Darstellung gemäß Figur 2 ist auch zu ersehen, dass der in elektrischer Hinsicht kreuzförmige Strahler einen im Horizontalquerschnitt annähernd quadratischen Träger oder eine quadratische Trägereinrichtung 15 aufweist, die mit von oben nach unten, im gezeigten Ausführungsbeispiel kurz vor dem Reflektor endenden Schlitzen 15d versehen ist. Diese Schlitze 15d fluchten mit den Schlitzen 11c, die jeweils zwei benachbarte Dipolhälften zweier senkrecht aufeinanderstehender Polarisationen voneinander trennen. Durch die Schlitze 15d in der gemeinsamen Trägereinrichtung 15 für die gesamte Strahleranordnung (also für beide Polarisationen) wird so jeweils die zugehörige Symmetrierung 15e der betreffenden Dipolstruktur gebildet. Die Länge der Schlitze und damit die Länge der dadurch gebildeten Symmetrierung kann variieren, wobei ein Wert um λ/4 für eine betreffende Frequenz häufig geeignet ist. Dabei gehen die erwähnten Schlitze 15d in der Trägereinrichtung 15 (der Symmetrierung) nicht bis zum Boden, sondern enden in der Regel im geringen Abstand oberhalb des Bodens, also oberhalb der Reflektorebene, so dass die Tragstruktur hier einen mechanischen Kurzschluss bezüglich den vier ansonsten voneinander getrennten Tragabschnitten aufweist.

Um nunmehr eine kapazitive und/oder induktive Ankopplung auf dem Reflektorblech 3 zu gewährleisten, also eine elektrisch berührungslose Verbindung zu schaffen, ist auf dem Reflektor 3 ein stabförmiges Koppelelement 21 befestigt (Figuren 4 bis 7), d. h. im gezeigten Ausführungsbeispiel unter Herstellung einer elektrisch-galvanischen Verbindung mit dem Reflektor 3. Sowohl der Reflektor als auch das stabförmige Koppelelement können aus nicht-leitfähigem Material bestehen. In diesem Fall sind die entsprechenden Teile mit einer leitfähigen Schicht überzogen. Dabei muss gewährleistet sein, dass die elektrisch leitfähige Schicht des Koppelelementes und die entsprechende leitfähige Schicht auf dem Reflektor elektrisch leitend verbunden sind. Sofern der Reflektor insgesamt leitfähig ist, muss die entsprechende leitfähige Schicht des Koppelelementes mit dem Reflektor insgesamt elektrisch leitend verbunden sein.

Im gezeigten Ausführungsbeispiel ist das stabförmige Koppelelement 21 rohr- oder zylinderförmig gestaltet und dabei durch eine mit diesem stabförmigen Koppelelement 21 fluchtende Bohrung 23 von der Rückseite 3a des Reflektors eingeschoben, bis ein entsprechender Stufenabsatz 21b des hohlzylinderförmigen Koppelelementes 21 auf der rückwärtigen Seite des Reflektors 3 anschlägt. Mit andere Worten ist der Außenumfang des Abschnittes 21b des Koppelelementes 21 unterhalb des Stufenabsatzes 21b breiter als die Bohrung 23, so dass das zylinderförmige Koppelelement 21 nur soweit in die Bohrung 23 eingeschoben werden kann, bis der erwähnte Stufenabsatz 21b am Reflektor rückseitig anschlägt. In dieser Position wird das Koppelelement 21 bevorzugt durch löten elektrisch-galvanisch mit dem bevorzugt aus einem Reflektorblech bestehenden Reflektor 3 verbunden. Auf dieses stabförmige Koppelelement 21 ist dann ein hohlzylinderförmiger Isolator 25 aufgesteckt, wobei der Innendurchmesser und der Innenquerschnitt des Isolators 25 an den Außenquerschnitt und die Außenform des stabförmigen Koppelelements 21 bevorzugt angepasst ist. Bei einem hohlzylinderförmigen Koppelelement 21 ist mit anderen Worten auch der Isolator hohlzylinderförmig gestaltet und sitzt mehr oder weniger zumindest fast spielfrei oder nur mit wenigem Spiel auf dem Koppelelement 21.

Im gezeigten Ausführungsbeispiel ist der hohlzylinderförmige Isolator 25 unten liegend, also benachbart zum Reflektor 3 mit einem umlaufenden Rand oder Flansch 25a versehen, worüber der Isolator 25 auf der Front- oder Vorderseite 3b des Reflektors aufliegt.

Nunmehr muss lediglich die Strahlerstruktur mit ihrer Trägereinrichtung 15, in deren Innerem eine Axialbohrung 15a eingebracht ist, auf den mit einer axialen Innenausnehmung versehenen Isolator 25 aufgesteckt werden. Dabei ist der Innendurchmesser und die Innenquerschnittsform der Axialbohrung 15a wiederum an die Außenabmessung und die horizontale Querschnittsform des Isolators 25 angepasst, so dass auch die Trägereinrichtung zumindest näherungsweise spielfrei oder nur mit geringem Spiel auf den Isolator 25 aufgesteckt werden kann.

Bevorzugt wird dabei die Trägereinrichtung mit ihrer Axialbohrung 15a so weit auf den Isolator 25 aufgeschoben, bis die Trägereinrichtung 15 mit ihrer dem Reflektor 3 zugrunde liegenden unteren Stirnseite 15b nunmehr auf dem zum Isolator 25 gehörenden nicht-leitenden Rand oder Flansch 25a aufliegt. Daraus ist also ersichtlich, dass für die Befestigung und Montage der Strahleranordnung 11 ein Lötvorgang zur Befestigung der Trägereinrichtung auf dem Reflektor 3 nicht notwendig ist.

Ebenso könnten die axialen Längenverhältnisse so sein, dass beim Aufsetzen des Strahlers dessen Trägereinrichtung 15 soweit auf den Isolator 25 aufgeschoben wird, bis die vom Reflektor 3 abgewandt liegende obere Stirnseite 25b an einem entsprechenden oberen, dem Reflektor 3 zugewandt liegenden Anschlag 15c der Strahleranordnung bzw. der zugehörigen Trägereinrichtung anschlägt, und zwar so, dass die untere Stirnseite 15b der Trägereinrichtung 15 im zumindest geringem Abstand vor dem Reflektor 3 endet und dort den Reflektor 3 nicht kontaktieren kann.

Schließlich ist im gezeigten Ausführungsbeispiel auch noch ein die Trägereinrichtung 15 der Strahlereinrichtung 11 umgebender auf dem Reflektor angebrachter Zentrier- oder Fixiersockel 22 vorgesehen, der ebenfalls die Trägereinrichtung in der gewünschten Fixierlage hält. Dazu ist der Isolator-Sockel 22 mit einer entsprechenden inneren Aufnahme versehen sowie einem Auflageabschnitt 22a, so dass die aufgesetzte in der Regel leitende Trägereinrichtung 15 der Strahleranordnung 11 nicht elektrisch-galvanisch in Kontakt mit dem Reflektor 3 kommen kann. Der Sockel 22 bzw. die Sockel-Trägereinrichtung 22 kann dann beispielsweise mit Rast- oder Zentrierzonen versehen sein, die durch entsprechende Bohrungen oder Ausstanzungen den Reflektor durchgreifen und daher leicht nach Art einer Schnappverbindung auf dem Reflektor aufgesetzt und daran befestigt werden können. Eine derartige Sockel-Zentrierung 22 ist auch vor allem dann geeignet, wenn kein Isolator 25 verwendet wird, so dass dadurch die Trägereinrichtung 15 in nicht elektrisch-galvanischen Kontakt zu dem stabförmigen Koppelelement 21 vor dem Reflektor 3 verankert werden kann.

Grundsätzlich kann die Trägereinrichtung 15 aber auch so gestaltet sein, dass deren untere, dem Reflektor 3 zugewandt liegende Stirnseite und vielleicht noch daran angrenzend in einer gewissen sich von dieser Stirnseite aus axial erhebenden Höhe nicht leitend ausgestaltet ist, oder mit einem nicht leitenden Überzug versehen ist, um hier eine elektrisch-galvanische Kontaktierung mit dem Reflektorblech oder Reflektor 3 zu vermeiden. In diesem Fall könnte auch auf den erwähnten Fixiersockel 22 verzichtet werden.

Zum besseren Verständnis wird nachfolgend auf die perspektivischen Darstellungen gemäß Figur 7a bis 7e eingegangen.

In Figur 7a ist in perspektivischer Darstellung des Reflektors 3 ausschnittsweise gezeigt, auf welchem vier Koppelelemente 21 in rohrförmiger Gestaltung sitzend angeordnet sind. Wie erläutert, sind diese leitenden Koppelelemente 21 mit dem Reflektor 3 elektrisch-galvanisch verbunden. Die stab- oder rohrförmigen Koppelelemente 21 sitzen in Draufsicht an den Eckpunkten eines Quadrates.

Darauf aufgesteckt wird ein elektrisch nicht leitender Sockel 22, in welchem vier kreisförmige Durchbrüche 22a eingebracht sind, damit dieser Sockel 22 auf die rohrförmigen Koppelelemente 21 aufgeschoben werden kann, bis der Sockel mit seiner Unterseite auf der Reflektoroberseite aufliegt.

In die Ausnehmungen 22a werden die in Figur 7a gezeigten vier separaten rohrförmigen oder hohlzylinderförmigen Isolatoren 25 aufgesteckt, die mit ihrem unteren stirnseitigen Rand entweder im Bereich der Ausnehmungen 22a im Sockel 22 zu liegen kommen oder die im Sockel 22 vorgesehenen Öffnungen 22a durchsetzen und mit ihren unteren Stirnseiten dann auf der Reflektorfläche aufliegen.

Figur 7b zeigt den Zustand, wenn auf die Koppelelemente 21 der Sockel 22 und die rohrförmigen Isolatoren 25 aufgesteckt sind.

Anschließend wir die Strahleranordnung 11 mit ihrer Trägereinrichtung 15 (also ihrer Symmetrierung) auf die rohrförmigen Isolatoren 25 aufgesteckt, die dann in den entsprechenden rohrförmigen Ausnehmungen in der Trägereinrichtung 15 der Strahleranordnung 11 zu liegen kommen. Die Unterseite der Trägereinrichtung 15 kommt innerhalb des Sockels 22 bzw. des Sockelrandes zu liegen, wie dies in Figur 7d zu ersehen ist.

In Figur 7e ist nochmals die gesamte Anordnung und der Aufbau in explosionsartiger perspektivischer Darstellung wiedergegeben.

Durch die geschilderten Maßnahmen wird eine kapazitive Außenleiterkopplung 29 realisiert, wobei die zwei die kapazitiven Außenleiterkopplungen 29 bewirkenden Koppelteile zum einen aus dem mit dem Reflektor elektrisch-galvanisch verbundenen Koppelelement 21 und zum anderen aus der Trägereinrichtung 15 bzw. den die Axialbohrung 15a und die Trägereinrichtung umgebenden Abschnitt der Trägereinrichtung 15 besteht, der wie aus dem Ausführungsbeispiel ersichtlich ist, parallel zum Koppelelement 21 zu liegen kommt. Es handelt sich entsprechend dem erläuterten Ausführungsbeispiel um eine koaxiale kapazitive Kopplung, bei der innenliegend das hohlzylinderförmige Koppelelement 21 angeordnet ist, zu welchem außenliegend und dieses Koppelelement 21 in Umfangsrichtung umkreisend der entsprechende Abschnitt der Trägereinrichtung 15 zu liegen kommt.

Die erwähnte Kopplung ist vor allem dann kapazitiv, wenn die Längserstreckung der hohlzylinderförmigen Koppelelemente 21 vom Reflektor 3 ausgehend klein ist im Verhältnis zur Wellenlänge. In diesem Fall ist die Kopplung im Wesentlichen kapazitiv und ein induktiver Anteil ist vernachlässigbar. Ab einer Länge von 0,1 Wellenlänge (λ) machen sich jedoch Hochfrequenz-Effekte bemerkbar. Der Strom, der von einem Ende (Anschlussende des Koppelelementes 21 auf dem Reflektor) zum offenen Ende fließt, erfährt über diesen Weg eines Phasendrehung. Bei 0,25 Wellenlängen (λ) beträgt die Phasendrehung 90°. Das Strom-Minimum am offenen Ende der Koppelelemente 21 führt zu einem Strom-Maximum am gegenüberliegenden Ende (Anschlussende), und das Spannungsmaximum am offenen Ende an den Koppelelementen 21 ergibt ein Spannungsminimum am gegenüberliegenden Ende. Bei axialen Längserstreckungen, die größer als 0,25 der Wellenlänge (λ) sind, bzw. bei einer Erhöhung der Frequenz entfernt man sich wieder vom idealen Kurzschluss, wobei die Eingangsimpedanz jetzt einen induktiven Blindwiderstand aufweist. Bei einer halben Wellenlänge ist die Eingangsimpedanz wieder ein Leerlauf, was für den vorliegenden Anwendungsfall kaum praktische Bedeutung hat.

Nur der Vollständigkeit halber wird angemerkt, dass das elektrisch leitfähige oder mit einer elektrisch leitfähigen Oberfläche versehene stabförmige Koppelelement 21 ebenfalls kapazitiv an der Unterseite mit dem Reflektor 3 verbunden sein könnte, was im vorliegenden Fall aber als weniger vorteilhaft gewünscht ist.

Um möglicherweise die lediglich durch Aufschieben anzubringende Antennenanordnung 1 auf dem Reflektor zu fixieren, kann beispielsweise an der Unterseite der Trägereinrichtung 15 eine vorstehende Nase angebracht sein, die in eine entsprechende Ausnehmung im Reflektor diesen bevorzugt durchgreifend einrastet. Dadurch kann eine einfache Schnappverbindung geschaffen werden. Zum Entfernen muss die den Reflektor hintergreifende Nase dann lediglich verbogen werden, um die Antennenanordnung wieder nach oben hin vom stabförmigen Koppelelement 21 abzuheben.

Um die Strahleranordnung funktionsmäßig anzuschließen, ist es dabei lediglich erforderlich, beispielsweise ein Koaxialkabel 31 am Koaxialkabelende 31a auf der Rückseite des Reflektors 3 entsprechend vorzubereiten, d.h. beispielsweise einen entsprechend abisolierten Abschnitt des Außenleiters 31b beispielsweise durch Löten mit dem leitfähigen Koppelelement 21 elektrisch zu verbinden. Das Koaxialkabel 31 kann dabei parallel auf der Rückseite des Reflektors verlegt sein und ein einer Radialöffnung oder Radialbohrung in dem über die Rückseite des Reflektors nach unten überstehenden Abschnittes des stabförmigen Koppelelementes bis in diesen Bereich des Stufenabsatzes 21b hinein verlegt und dort elektrisch angeschlossen sein. Ein entsprechender axial überstehender Abschnitt des Innenleiters 31c kann dann mit einem vorbereiteten Innenleiterabschnitt 37 unten verlötet werden, der im gezeigten Ausführungsbeispiel nach Art eines umgekehrten L gestaltet ist und von oben her so in eine entsprechende Ausnehmung 21a des stabförmigen Koppelelementes 21 von dessen oberer offenen Stirnseite her koaxial zur Längsachse des Koppelelementes 21 eingefügt wird. Der obere eine Verbindung mit der gegenüberliegenden Dipolhälfte 13, 11a bewirkende Endabschnitt 37a dieser Innenleiterstruktur kommt dann in einer entsprechenden quer verlaufenden Ausnehmung 39 in der Dipolstrahlerstruktur zu liegen und kann dabei an seinem freien Ende an einer Lötstelle elektrisch-galvanisch angeschlossen werden. Die Lötstelle 38 befindet sich bei dem Ausführungsbeispiel gemäß Figur 4 an einem oberen Vorsprung 41a eines stirnseitig verschlossenen elektrisch leitfähigen Hohlzylinders 41, der in einer weiteren axialen Bohrung 41b der Trägereinrichtung 15 sitzt und damit elektrisch leitend verbunden ist.

Die Länge der Trägereinrichtung und/oder die Länge des stabförmiges Koppelelements 21 beträgt ungefähr λ/4 ± < 30 % hiervon, also ungefähr $λ / 4 * \left(1\pm <0,3\right)$
wobei λ jeweils eine Wellenlänge des zu übertragenden Frequenzbandes ist, vorzugsweise die Mitte des jeweils zu übertragenden Frequenzbandes.

Wie aus der Schnittdarstellung gemäß Figur 4 zu ersehen ist, ist der oben stirnseitig geschlossene Zylinder 41, der insgesamt elektrisch leitend ist, oder zumindest elektrisch leitende Abschnitte umfasst, so dimensioniert und angeordnet, dass dessen Umfangsfläche und obere Stirnfläche sowie der vorstehende Zapfen 41a mit der Dipolstruktur oder der zugehörigen Trägereinrichtung 15 nicht elektrisch-galvanisch verbunden ist. Allerdings ist der Hohlzylinder 41 an seiner Unterseite vorzugsweise über einen umlaufenden Bund 41c dem Reflektorblech elektrisch-galvanisch verbunden. Da die Länge dieses Hohlzylinders 41 bevorzugt um λ/4 ± vorzugsweise weniger als 30% davon beträgt, führt dies dazu, dass obenliegend letztlich der Innenleiter 31c des koaxialen Speisekabels mit der zugehörigen Dipolhälfte, also im Bereich an dem Hohlzylinder 41 obenliegend nach Art eines Kurzschlusses verbunden ist, der am Fuß des Hohlzylinders, an dem dieser mit dem Reflektor 3 elektrisch verbunden ist, in einen Leerlauf transformiert wird. Umgekehrt führt der Aufbau ebenso dazu, dass ein Leerlauf am oberen Ende des Hohlzylinders in einem Kurzschluss am Fuß des Hohlzylinders transformiert wird.

Abweichend zu dem Ausführungsbeispiel gemäß Figur 4 könnte aber bei der Lötstelle 38 auch eine direkte elektrisch-galvanische Verbindung zu der zugehörigen Dipolhälfte hergestellt sein, so dass abweichend vom Dipol 4 die zugehörige Dipolhälfte über den Innenleiterabschnitt 37 mit dem Innenleiter 31c des koaxialen Speisekabels nicht kapazitiv und/oder induktiv, sondern direkt elektrisch-galvanisch verbunden ist. Dies ist anhand von Figur 4a dargestellt. Dort ist nämlich der Innenleiterabschnitt 37 mit seinem Endabschnitt 37a direkt am inneren Anschlussende einer zugehörigen Dipolhälfte 11a angeschlossen, d.h. elektrisch-galvanisch mittels beispielsweise einer Lötverbindung angeschlossen. Zur Erzielung einer hohen Symmetrie ist der Träger 15 unterhalb des Endabschnittes 37a aber ebenfalls mit einer axialen Längsbohrung versehen, in welcher auch in diesem Ausführungsbeispiel der elektrisch leitfähige Zylinder oder Hohlzylinder 41 eingesetzt und an seinem Fußpunkt mit dem Reflektor 3 elektrisch-galvanisch kontaktiert ist. Dieser Zylinder 41 ist ansonsten nicht mittels einer metallischen Verbindungsbrücke mit dem Träger 15 elektrisch kontaktiert.

Bei einer dualpolarisierten Dipolstruktur entsprechend den Figuren 1 und 3 ist der Aufbau, wie er anhand der Querschnittsdarstellung gemäß Figur 4 erläutert wurde, in einer um 90 versetzten weiteren senkrecht zur Reflektorebene stehenden Schnittdarstellung gleich, da bei einer dualpolarisierten Dipolstruktur vier axiale Bohrungen 15a in der Trägereinrichtung 15 vorgesehen sind, und zwar mit zwei kapazitiven Außenleiterkopplungen 29.

Anhand von Figur 5 ist eine Abwandlung insoweit gezeigt, als hier eine kapazitive Innenleiterkopplung vorgesehen ist, bei welcher ein Innenleiterabschnitt 37b in den oben offenen Hohlzylinder 41 eintaucht und dort frei endet. Mit anderen Worten ist also dazu der Innenleiterabschnitt 37 mit seinem etwa stabförmigen, durch das hohle Koppelelement 21 hindurch geführten Leitungsabschnitt und den sich daran anschließenden oberen im wesentlichen parallel zur Reflektorebene verlaufenden weiteren Leitungsabschnitt 37a mit einem zweiten Innenleiterabschnitt 37b versehen, der in geeigneter Länge in die Axialbohrung 41b der Trägereinrichtung 15 eintaucht. Der Hohlzylinder 41 ist dabei mit der elektrisch leitenden Trägereinrichtung 15 ebenfalls nicht elektrisch-galvanisch verbunden, sondern sitzt elektrisch-galvanisch angebunden lediglich auf dem Reflektor 3, so dass ein Leerlauf am oberen Ende des Hohlzylinders 41 in einen virtuellen Kurzschluss am Fuß des Hohlzylinders 41 transformiert wird, und umgekehrt ein virtueller Kurzschluss am oberen Ende des Hohlzylinders in einen Leerlauf an dessen Fuß im Bereich des Reflektors 3 transformiert wird.

Bei dem Ausführungsbeispiel gemäß Figur 6 ist abweichend zu Figur 1 gezeigt, dass dort das koaxiale Speisekabel 31 in der Axialbohrung des hohlen Koppelelementes 21 von der rückwärtigen Seite des Reflektors 3 durch die dort ausgebildete Bohrung 21a hindurch verlegt ist. In diesem Fall ist ein entsprechend abisolierter Abschnitt am Ende 31a des Koaxialkabels freigelegt, so dass der dortige Außenleiterabschnitt 31b beispielsweise an der Kontaktstelle 32 (Kontaktring 32) beispielsweise durch Löten nunmehr am oberen Ende des stabförmigen hohlzylinderförmigen Koppelelementes 21 elektrisch-galvanisch angeschlossen und damit verbunden ist.

Ein nach oben hin überstehender Innenleiterabschnitt 31c ist dann über einen Leitungsbügel 42 mit der jeweils gegenüberliegenden Dipolhälfte 11a, 13 elektrisch verbunden, und zwar beispielsweise an einer mit Figur 4 vergleichbaren Lötstelle 38 an einer dort vorgesehenen stirnseitig verschlossenen Hohlzylinderanordnung 41.

Anhand von Figur 7 ist lediglich gezeigt, dass die anhand von Figur 6 beschriebene elektrische Anschlussmöglichkeit des Außenleiters am oberen Ende des Koppelelementes 21 auch dann möglich ist, wenn der Innenleiter wiederum kapazitiv mit der gegenüberliegenden Dipolhälfte gekoppelt ist. Dazu ist der erwähnte Bügel 42 mit einem entsprechenden Innenleiter 37b elektrisch verbunden, wie dies grundsätzlich anhand von Figur 5 erläutert wurde.

In Figuren 6 und 7 ist neben dem koaxialen Speisekabel 31 noch ein weiteres koaxiales Speisekabel 31' gezeigt, das im gezeigten Ausführungsbeispiel gemäß Figuren 6 und 7 zur Einspeisung der beiden weiteren Dipolhälften dient, die zu den ersten Dipolhälften senkrecht stehen. Wird mit anderen Worten das Speisekabel 31 zur Speisung der zugehörigen Dipolhälften verwendet, die beispielsweise gemäß Figur 1 in der Polarisationsebene 12a strahlen, so dient das koaxiale Speisekabel 31' zur Anspeisung der um 90° versetzt liegenden Dipolhälften, die gemäß der Polarisationsebene 12b senden oder empfangen.

Schließlich ist anhand der Figuren 6 und 7 auch gezeigt, dass der bei den Figuren 4 und 5 erwähnte Anschlag 21b beim stabförmigen Koppelelement 21 in der montierten Stellung nicht auf der rückwärtigen Seite 3a des Reflektors 3 zu liegen kommen muss, sondern dass ein entsprechend umgekehrt ausgerichteter Anschlag 21b am Koppelelement 21 auch so ausgebildet sein kann, dass das Koppelelement 21b von oben her in die Bohrung 23 des Reflektors 3 eingeschoben werden kann, bis der in Umfangsrichtung oder in Teilen in Umfangsrichtung radial vorstehende Anschlag 21b an der Reflektoroberseite 3b des Reflektors 3 anschlägt.

Nachfolgend wird auf die schematische Seitenansicht gemäß Figur 8 und die Draufsicht gemäß Figur 9 Bezug genommen, in welcher eine lediglich in einer Polarisationsebene strahlende Strahleranordnung 11 gezeigt ist, die aus einem Dipol 11 mit zwei diametral gegenüberliegenden Dipolhälften 11a und 11b besteht.

Anhand von Figur 8 und 9 soll dabei lediglich verdeutlicht werden, dass die geschilderte erfindungsgemäße, insbesondere kapazitive und/oder gegebenenfalls auch induktive Kopplung auch mit einem einfachen Dipolstrahler möglich ist.

Bauteile mit gleichen Bezugszeichen zu den vorausgegangenen Ausführungsbeispielen bezeichnen insoweit zumindest funktionsgleiche Teile. Es wird insoweit auf die vorausgegangenen Ausführungsbeispiele verwiesen.

## Patentansprüche

1. Antennen-Array mit mehreren dipolähnlichen Strahleranordnungen (11) auf einem leitenden Reflektor (3) mit folgenden Merkmalen:
(a) zumindest eine dipolähnliche Strahleranordnung (11) umfasst zwei Dipolhälften (13; 11a, 11b) eines Dipols, die von einer Speiseleitung (31) gespeist werden, sowie eine diese Dipolhälften (13; 11a, 11b) tragende Trägereinrichtung (15),
(b) die Dipolhälften (13; 11a, 11b) sind über die Trägereinrichtung (15) auf dem Reflektor (3) gehalten und montiert,
(c) die Trägereinrichtung (15) ist elektrisch leitfähig, und
(d) die Trägereinrichtung (15) umfasst im Inneren eine einer Dipolhälfte (13; 11a, 11b) zugeordnete Axialbohrung (15a),
**gekennzeichnet durch** die folgenden weiteren Merkmale:
(e) auf dem Reflektor (3) ist auf dessen Vorderseite (3b) ein der Axialbohrung (15a) zugeordnetes und sich quer zur Reflektorebene erstreckendes elektrisch leitfähiges stabförmiges Koppelelement (21) vorgesehen, welches mit dem Reflektor (3) elektrisch-galvanisch verbunden ist,
(f) die Trägereinrichtung (15) ist mit ihrer Axialbohrung (15a) auf dem zugeordneten stabförmigen Koppelelement (21) derart aufgesetzt, dass die Trägereinrichtung (15) und der Reflektor (3)über eine kapazitive Kopplung (29) zwischen dem stabförmigen Koppelelement (21) und der zugeordneten Axialbohrung (15a) unter Vermeidung einer elektrisch-galvanischen Berührung gekoppelt sind,
(g) die eine Dipolhälfte (13; 11a) wird über die kapazitive Kopplung (29) zwischen dem zugeordneten Koppelelement (21) und der zugeordneten Axialbohrung (15a) von dem einen Leiter (31b) der Speiseleitung (31) gespeist, der mit dem Koppelelement (21) elektrisch galvanisch verbunden ist,
(h) die andere Dipolhälfte (13; 11b) wird über einen Innenleiter (31c) gespeist, der der andere Leiter (31c) der Speiseleitung (31) ist oder mit diesem verbunden ist und der **durch** eine axiale Ausnehmung (21a) des der einen Dipolhälfte (11a) zugeordneten Koppelelementes (21) hindurch verläuft.

2. Antennen-Array nach Anspruch 1, **dadurch gekennzeichnet, dass** das den Innenleiter (31c) aufnehmende stabförmige Koppelelement (21) zylinderförmig ausgestaltet ist.

3. Antennen-Array nach Anspruch 2, **dadurch gekennzeichnet, dass** das den Innenleiter (31c) aufnehmende stabförmige Koppelelement (21) hohlzylinderförmig gestaltet ist.

4. Antennen-Array nach einem der Ansprüche 1 bis 3, **dadurch gekennzeichnet, dass** axial fluchtend zu dem den Innenleiter (31c) aufnehmenden stabförmigen Koppelelement (21) eine Bohrung (23) im Reflektor (3) eingebracht ist, durch welche das stabförmige Koppelelement (21) mit einer Teillänge den Reflektor (3) durchragt.

5. Antennen-Array nach Anspruch 4, **dadurch gekennzeichnet, dass** an dem den Innenleiter (31c) aufnehmenden Koppelelement (21) ein radial vorstehender Vorsprung oder ein umlaufender Stufenabsatz (21a) ausgebildet ist, so dass das stabförmige Koppelelement (21) in einer Teillänge durch die Bohrung (23) im Reflektor (3) bis zum Erreichen eines Anschlages oder des Stufenabsatzes (21a) am Reflektor (3) einsteckbar ist.

6. Antennen-Array nach Anspruch 5, **dadurch gekennzeichnet, dass** das den Innenleiter (31c) aufnehmende Koppelelement (21) von der rückwärtigen Seite (3a) des Reflektors (3) oder von der vorderen Seite (3b) des Reflektors (3) in die Bohrung (23) einsteckbar ist, so dass der radial vorstehende Anschlag oder Stufenabsatz (21a) auf der Rückseite (3a) bzw. auf der Vorderseite (3b) des Reflektors (3) zu liegen kommt.

7. Antennen-Array nach einem der Ansprüche 1 bis 6, **dadurch gekennzeichnet**, das die kapazitive Kopplung (29) als Dielektrikum Luft umfasst.

8. Antennen-Array nach Anspruch 7, **dadurch gekennzeichnet, dass** eine Fixierung der zumindest einen Strahleranordnung (11) und der zugehörigen Trägereinrichtung (15) mittels eines auf dem Reflektor (3) aufsetzbaren elektrisch nicht leitenden Sockels (22) erfolgt, worüber der auf dem elektrisch nicht leitenden Sockel (22) aufsetzbare, dem Reflektor (3) zugewandt liegende Bereich oder Abschnitt, insbesondere die Stirnseite (15b) der Trägereinrichtung (15) in kontaktloser Relativlage die stabförmigen Koppelelemente (21) übergreifend vor dem Reflektor (3) positioniert ist (Fig. 2, 7a, 7b).

9. Antennen-Array nach einem der Ansprüche 1 bis 6, **dadurch gekennzeichnet, dass** auf das den Innenleiter (31c) aufnehmende stabförmige Koppelelement (21) ein mit einer Axialausnehmung versehener Isolator (25) aufgesetzt ist, auf welchem die Trägereinrichtung (15) mit der zugehörigen Axialbohrung (15a) aufgeschoben ist (Fig. 7a, 7b).

10. Antennen-Array nach Anspruch 8, **dadurch gekennzeichnet, dass** der elektrisch nicht leitende Sockel (22) auf der dem Reflektor (3) zugewandt liegenden Seite einen radial zumindest teilweise vorstehenden Rand oder Flansch (25a) aufweist, auf welchem die Trägereinrichtung (15) aufliegt.

11. Antennen-Array nach Anspruch 9, **dadurch gekennzeichnet, dass** die Länge des hohlen Isolators (25) größer ist als die Einstecktiefe, mit der die Trägereinrichtung (15) der zumindest einen Strahleranordnung (11) auf das Koppelelement (21) aufsetzbar ist, derart, dass das Koppelelement (21) mit seinem dem Reflektor (3) abgewandt liegenden Anschlag an einem dem Reflektor (3) zugewandt liegenden Anschlag an der zumindest einen Strahleranordnung (11) bzw. der zugehörigen Trägereinrichtung (15) derart anschlägt, dass die Trägereinrichtung (15) in zumindest geringem Abstand vor der Ebene des Reflektors (3) im montierten Zustand zu liegen kommt.

12. Antennen-Array nach Anspruch 8, **dadurch gekennzeichnet, dass** der elektrisch nicht leitende Sockel (22) als Sockelzentrierung ausgebildet ist, der auf dem Reflektor (3) befestigt ist und der die Trägereinrichtung (15) der zumindest einen Strahleranordnung (11) ohne elektrische Verbindung zum Reflektor (3) zentriert aufnimmt und hält.

13. Antennen-Array nach einem der Ansprüche 1 bis 12, **dadurch gekennzeichnet, dass** die Speiseleitung (31) ein Koaxialkabel ist, dessen Außenleiter (31b) an dem unteren Ende des mit einer Axialausnehmung versehenen Koppelelementes (21) elektrisch-galvanisch angeschlossen ist, vorzugsweise mittels löten.

14. Antennen-Array nach Anspruch 13, **dadurch gekennzeichnet, dass** der Außenleiter (31b) auf der Rückseite (3a) des Reflektors (3) an dem bis auf die Rückseite des Reflektors (3) überstehenden Abschnitt (21b) des Koppelelementes (21) elektrisch-galvanisch angeschlossen ist.

15. Antennen-Array nach einem der Ansprüche 13 oder 14, **dadurch gekennzeichnet, dass** am unteren Ende des Koppelelementes (21) der Innenleiter (31c) des Koaxialkabels (31) elektrisch-galvanisch angeschlossen ist, und zwar an einem das mit einer Axialausnehmung versehene Koppelelement (21) durchsetzenden Innenleiterabschnitt (37).

16. Antennen-Array nach einem der Ansprüche 1 bis 12, **dadurch gekennzeichnet, dass** der Außenleiter (31b) des Koaxialkabels (31) am zum Reflektor (3) entfernt liegenden Ende des mit einer Axialausnehmung versehenen Koppelelementes (21) elektrisch-galvanisch angeschlossen ist, vorzugsweise mittels löten.

17. Antennen-Array nach Anspruch 13 oder 16, **dadurch gekennzeichnet, dass** der Innenleiter (31c) des Koaxialkabels (31) am zum Reflektor entfernt liegenden Ende des Koppelelementes (21) mit einer elektrischen Leitungsverbindung elektrisch-galvanisch verbunden ist, worüber eine elektrische Verbindung mit der jeweils gegenüberliegenden Dipolhälfte (13) herstellbar ist.

18. Antennen-Array nach Anspruch 13 oder 16, **dadurch gekennzeichnet, dass** der Innenleiter (31c) des Koaxialkabels (31) elektrisch-galvanisch mit der jeweils gegenüberliegenden Dipolhälfte verbunden ist.

19. Antennen-Array nach einem der Ansprüche 1 bis 18, **dadurch gekennzeichnet, dass** die Trägereinrichtung im Inneren eine zweite Axialbohrung (41b) umfasst, die der anderen Dipolhälfte (11b) zugeordnet ist (Fig. 4).

20. Antennen-Array nach Anspruch 19, **dadurch gekennzeichnet, dass** in der zweiten Axialbohrung (41b) ein elektrisch leitfähiges stabförmiges Koppelelement (41) vorgesehen ist, welches mit dem Reflektor (3) elektrisch galvanisch verbunden ist.

21. Antennen-Array nach Anspruch 20 in Verbindung mit Anspruch 13 oder 16, **dadurch gekennzeichnet, dass** das Koppelelement hohlzylinderförmig ist und ein Teilabschnitt (37b) des Innenleiters (31c) in ihm eintaucht und dort frei endet, so dass der Innenleiter (31c) des Koaxialkabels (31) kapazitiv mit der gegenüberliegenden Dipolhälfte verbunden ist (Fig. 4-7).

22. Antennen-Array nach Anspruch 19, **dadurch gekennzeichnet, dass** die zumindest eine dipolähnliche Strahleranordnung (11) einen zweiten Dipol umfasst, der um 90 Grad zu dem einen Dipol versetzt liegt und gleich aufgebaut ist, wodurch eine dual polarisierte Dipolstruktur ausgebildet ist, bei der in der Trägereinrichtung (15) vier Axialbohrungen (15a) vorgesehen sind, die den vier um 90 Grad versetzten Dipolhälften entsprechend zugeordnet sind, wobei in zumindest zwei um 90 Grad versetzten Axialbohrungen (15a) der Trägereinrichtung (15) jeweils ein elektrisch leitfähiges Koppelelement (21) derart vorgesehen ist, dass die beiden Dipole von zwei Speiseleitungen (31, 31') entsprechend gespeist werden, wodurch eine zumindest in elektrischer Hinsicht kreuzförmige Strahleranordnung (11) gebildet wird (Fig. 1, 7e).

23. Antennen-Array nach Anspruch 22, **dadurch gekennzeichnet, dass** in den vier vorgesehenen Axialbohrungen (15a) der Trägereinrichtung (15) jeweils ein elektrisch leitfähiges Koppelelement (21) vorgesehen ist (Fig. 7e).

24. Antennen-Array nach Anspruch 21 oder 23, **dadurch gekennzeichnet, dass** der Aufbau der zumindest einen Strahleranordnung und der Trägereinrichtung (15) symmetrisch ist und für jeweils zwei Dipolhälften (11a, 11b) eines Dipols ein symmetrischer Aufbau insoweit vorgesehen ist, als jeder der beiden Dipolhälften (11a, 11b) jeweils eine Axialbohrung in der Trägereinrichtung (15) zugeordnet ist, wobei in der einen Axialbohrung das für die kapazitive Kopplung (29) vorgesehene Koppelelement (21) angeordnet ist, und in der jeweils dazu parallelen anderen Axialbohrung ein für die kapazitive Kopplung des Innenleiters (31c) vorgesehenes weiteres hohlzylinderförmiges Koppelelement (41) positioniert ist, in welchem ein Teilabschnitt (37b) des Innenleiters (31c) eintaucht und dort endet (Fig. 5, 7e).

## Claims

1. Antenna array having a plurality of antenna element arrangements (11) which are similar to dipoles, on a conductive reflector (3) having the following features:
(a) at least one antenna element arrangement (11) which is similar to a dipole has two dipole halves (13; 11a, 11b) of a dipole, which are fed from a feed line (31), as well as a mount device (15) to which these dipole halves (13; 11a, 11b) are fitted,
(b) the dipole halves (13; 11a, 11b) are held and mounted on the reflector (3) via the mount device (15),
(c) the mount device (15) is electrically conductive, and
(d) the mount device (15) has an axial hole (15a), which is associated with one dipole half (13; 11a, 11b), in the interior,
**characterized by** the following further features:
(e) an electrically conductive coupling element (21) which is in the form of a rod, is associated with the axial hole (15a) and extends transversely with respect to the reflector plane is provided on the front face (3b) of the reflector (3) and is electrically conductively connected to the reflector (3),
(f) the mount device (15) is fitted with its axial hole (15a) on the associated coupling element (21), which is in the form of a rod, such that the mount device (15) and the reflector (3) are coupled via a capacitive coupling (29) between the coupling element (21), which is in the form of a rod, and the associated axial hole (15a), avoiding electrically conductive contact,
(g) one dipole half (13; 11a) is fed via the capacitive coupling (29) between the associated coupling element (21) and the associated axial hole (15a) from one conductor (31b) of the feed line (31), which is electrically conductively connected to the coupling element (21), and
(h) the other dipole half (13; 11b) is fed via an inner conductor (31c), which is the other conductor (31c) of the feed line (31) or is connected to it, and runs through an axial recess (21a) in the coupling element (21) which is associated with the first dipole half (11a).

2. Antenna array according to Claim 1, **characterized in that** the coupling element (21) which is in the form of a rod and accommodates the inner conductor (31c) is cylindrical.

3. Antenna array according to Claim 2, **characterized in that** the coupling element (21) which is in the form of a rod and accommodates the inner conductor (31c) is hollow-cylindrical.

4. Antenna array according to one of Claims 1 to 3,
**characterized in that** a hole (23) is incorporated in the reflector (3) such that it is axially aligned with the coupling element (21) which is in the form of a rod and accommodates the inner conductor (31c), through which hole (23) part of the length of the coupling element (21) which is in the form of a rod passes through the reflector (3).

5. Antenna array according to Claim 4, **characterized in that** a radially projecting projection or a circumferential step (21a) is formed on the coupling element (21) which accommodates the inner conductor (31c), so that part of the length of the coupling element (21) which is in the form of a rod can be inserted through the hole (23) in the reflector (3) until it reaches a stop or the step (21a) on the reflector (3).

6. Antenna array according to Claim 5, **characterized in that** the coupling element (21) which accommodates the inner conductor (31c) can be inserted into the hole (23) from the rearward face (3a) of the reflector (3) or from the front face (3b) of the reflector (3), so that the radially projecting stop or step (21a) comes to rest on the rear face (3a) or on the front face (3b), respectively, of the reflector (3).

7. Antenna array according to one of Claims 1 to 6,
**characterized in that** the capacitive coupling (29) is in the form of air as the dielectric.

8. Antenna array according to Claim 7, **characterized in that** the at least one antenna element arrangement (11) and the associated mount device (15) are fixed by means of an electrically non-conductive cap (22) which can be placed on the reflector (3), above which that area or section which can be placed on the electrically non-conductive cap (22) and faces the reflector (3), in particular the end face (15b) of the mount device (15) is positioned in front of the reflector (3) such that it engages over the coupling elements (21) which are in the form of a rod, in a relative position in which no contact is made (Figures 2, 7a, 7b).

9. Antenna array according to one of Claims 1 to 6,
**characterized in that** an isolator (25), which is provided with an axial recess and onto which the associated axial hole (15a) in the mount device (15) is pushed, is placed onto the coupling element (21) which is in the form of a rod and accommodates the inner conductor (31c) (Figures 7a, 7b).

10. Antenna array according to Claim 8, **characterized in that**, on the side facing the reflector (3), the electrically non-conductive cap (22) has an edge or flange (25a) which projects at least partially radially and on which the mount device (15) rests.

11. Antenna array according to Claim 9, **characterized in that** the length of the hollow isolator (25) is greater than the insertion depth with which the mount device (15) of the at least one antenna element arrangement (11) can be placed on the coupling element (21), such that the stop which faces away from the reflector (3) on the coupling element (21) abuts against a stop, which faces the reflector (3), on the at least one antenna element arrangement (11) or the associated mount device (15), such that the mount device (15) comes to rest at at least a short distance in front of the plane of the reflector (3) in the mounted state.

12. Antenna array according to Claim 8, **characterized in that** the electrically non-conductive cap (22) is in the form of a cap centering device which is mounted on the reflector (3) and accommodates, and holds, the mount device (15) of the at least one antenna element arrangement (11) such that it is centered, without any electrical connection to the reflector (3).

13. Antenna array according to one of Claims 1 to 12,
**characterized in that** the feed line (31) is a coaxial cable, the outer conductor (31b) of which is electrically conductively connected, preferably by means of soldering, to the lower end of the coupling element (21) which is provided with an axial recess.

14. Antenna array according to Claim 13, **characterized in that** the outer conductor (31b) is electrically conductively connected on the rear face (3a) of the reflector (3) to that section (21b) of the coupling element (21) which projects as far as the rear face of the reflector (3).

15. Antenna array according to one of Claims 13 or 14,
**characterized in that** the inner conductor (31c) of the coaxial cable (31) is electrically conductively connected to the lower end of the coupling element (21), to be precise to an inner conductor section (37) which passes through the coupling element (21) which is provided with an axial recess.

16. Antenna array according to one of Claims 1 to 12,
**characterized in that** the outer conductor (31b) of the coaxial cable (31) is electrically conductively connected, preferably by means of soldering, to the end, remote from the reflector (3), of the coupling element (21) which is provided with an axial recess.

17. Antenna array according to Claim 13 or 16, **characterized in that** the inner conductor (31c) of the coaxial cable (31) is electrically conductively connected to the end, remote from the reflector, of the coupling element (21) by means of an electrical line connection, via which an electrical connection can be produced to the respective opposite dipole half (13).

18. Antenna array according to Claim 13 or 16,
**characterized in that** the inner conductor (31c) of the coaxial cable (31) is electrically conductively connected to the respective opposite dipole half.

19. Antenna array according to one of Claims 1 to 18,
**characterized in that** the mount device has a second axial hole (41b), which is associated with the other dipole half (11b), in the interior (Figure 4).

20. Antenna array according to Claim 19, **characterized in that** an electrically conductive coupling element (41) which is in the form of a rod is provided in the second axial hole (41b) and is electrically conductively connected to the reflector (3).

21. Antenna array according to Claim 20 in conjunction with Claim 13 or 16, **characterized in that** the coupling element is in the form of a hollow cylinder, and a subsection (37b) of the inner conductor (31c) enters it and ends freely there, such that the inner conductor (31c) of the coaxial cable (31) is capacitively connected to the opposite dipole half (Figures 4-7).

22. Antenna array according to Claim 19, **characterized in that** the at least one antenna element arrangement (11) which is similar to a dipole has a second dipole, which is offset with respect to the first dipole and is identical to it, thus forming a dual-polarized dipole structure in which four axial holes (15a) are provided in the mount device (15) and are correspondingly associated with the four dipole halves offset through 90°, with an electrically conductive coupling element (21) being provided in each of at least two axial holes (15a), which are offset through 90°, in the mount device (15) such that the two dipoles are fed appropriately from two feed lines (31, 31'), thus forming an antenna element arrangement (11) which is cruciform at least from the electrical point of view (Figures 1, 7e).

23. Antenna array according to Claim 22, **characterized in that** an electrically conductive coupling element (21) is provided in each of the four axial holes (15a) which are provided in the mount device (15) (Figure 7e).

24. Antenna array according to Claim 21 or 23,
**characterized in that** the configuration of the at least one antenna element arrangement and of the mount device (15) is symmetrical, and a symmetrical configuration is provided for two dipole halves (11a, 11b) in each case of a dipole, such that each of the two dipole halves (11a, 11b) is associated with a respective axial hole in the mount device (15), with the coupling element (21) which is provided for the capacitive coupling (29) being arranged in one axial hole, and a further hollow-cylindrical coupling element (41) which is provided for the capacitive coupling of the inner conductor (31c) being positioned in the respective other axial hole which is parallel to it, which a subsection (37b) of the inner conductor (31c) enters, and ends there (Figures 5, 7e).

## Revendications

1. Réseau d'antennes comportant plusieurs agencements rayonneurs (11) similaires à des dipôles sur un réflecteur conducteur (3), présentant les éléments suivants :
(a) au moins un agencement rayonneur dipolaire (11) comprend deux moitiés de dipôle (13 ; 11a, 11b) d'un dipôle qui sont alimentées par une ligne d'alimentation (31) ainsi qu'un dispositif porteur (15) portant ces moitiés de dipôle (13 ; 11a, 11b),
(b) les moitiés de dipôle (13 ; 11a, 11b) sont retenues et montées sur le réflecteur (3) par le dispositif porteur (15),
(c) le dispositif porteur (15) est électriquement conducteur, et
(d) le dispositif porteur (15) présente à l'intérieur un perçage axial (15a) associé à une moitié de dipôle (13 ; 11a, 11b),
**caractérisé par** les autres éléments suivants :
(e) sur le réflecteur (3), sur son côté avant (3b), est prévu un élément de couplage (21) en forme de barreau électriquement conducteur associé au perçage axial (15a) et s'étendant transversalement au plan du réflecteur, élément qui est relié par voie électrique-galvanique au réflecteur (3),
(f) le dispositif porteur (15) est posé par son perçage axial (15a) sur l'élément de couplage (21) associé en forme de barreau, de telle sorte que le dispositif porteur (15) et le réflecteur (3) sont couplés l'un à l'autre via un couplage capacitif (29) entre l'élément de couplage (21) en forme de barreau et le perçage axial associé (15a), en évitant un contact électrique-galvanique,
(g) l'une des moitiés de dipôle (13 ; 11a) est alimentée par l'un des conducteurs (31b) de la ligne d'alimentation (31) via le couplage capacitif (29) entre l'élément de couplage associé (21) et le perçage axial associé (15a), conducteur qui est connecté par voie électrique-galvanique à l'élément de couplage (21),
(h) l'autre moitié de dipôle (13 ; 11b) est alimentée par un conducteur intérieur (31c) qui est l'autre conducteur (31c) de la ligne d'alimentation (31) ou bien qui est connecté à celui-ci et qui s'étend à travers un évidement axial (21a) de l'élément de couplage (21) associé à l'une des moitiés de dipôle (11a).

2. Réseau d'antennes selon la revendication 1, **caractérisé en ce que** l'élément de couplage (21) en forme de barreau recevant le conducteur intérieur (31c) est réalisé en forme de cylindre.

3. Réseau d'antennes selon la revendication 2, **caractérisé en ce que** l'élément de couplage (21) en forme de barreau recevant le conducteur intérieur (31 c) est réalisé en forme de cylindre creux.

4. Réseau d'antennes selon l'une des revendications 1 à 3, **caractérisé en ce qu'**un perçage (23) est ménagé dans le réflecteur (3) axialement en alignement avec l'élément de couplage (21) en forme de barreau recevant le conducteur intérieur (31c), perçage à travers lequel l'élément de couplage (21) en forme de barreau traverse le réflecteur (3) sur une longueur partielle.

5. Réseau d'antennes selon la revendication 4, **caractérisé en ce que** sur l'élément de couplage (21) recevant le conducteur intérieur (31c), il est prévu une saillie dépassant radialement ou bien un talon en gradin périphérique (21a), de sorte que l'élément de couplage (21) en forme de barreau est enfichable sur une longueur partielle à travers le perçage (23) dans le réflecteur (3) jusqu'à atteindre une butée ou le talon en gradin (21a) sur le réflecteur (3).

6. Réseau d'antennes selon la revendication 5, **caractérisé en ce que** l'élément de couplage (21) recevant le conducteur intérieur (31c) est enfichable dans le perçage (23) depuis le côté arrière (3a) du réflecteur (3) ou depuis le côté avant (3b) du réflecteur (3), de sorte que la butée ou le talon en gradin (21a) dépassant radialement vient se retrouver sur le côté arrière (3a) ou sur le côté avant (3b) du réflecteur (3).

7. Réseau d'antennes selon l'une des revendications 1 à 6, **caractérisé en ce que** le couplage capacitif (29) présente de l'air à titre de diélectrique.

8. Réseau d'antennes selon la revendication 7, **caractérisé en ce qu'**une fixation dudit au moins un agencement rayonneur (11) et du dispositif porteur associé (15) s'effectue au moyen d'un socle (22) électriquement non conducteur susceptible d'être placé sur le réflecteur (3), socle grâce auquel la zone ou la portion tournée vers le réflecteur (3) et susceptible d'être placée sur le socle (22) électriquement non conducteur, en particulier la face frontale (15b) du dispositif porteur (15), est positionnée devant le réflecteur (3) en position relative sans contact et en coiffant les éléments de couplage (21) en forme de barreau (figures 2, 7a, 7b).

9. Réseau d'antennes selon l'une des revendications 1 à 6, **caractérisé en ce qu'**un isolateur (25) pourvu d'un évidement axial est placé sur l'élément de couplage (21) en forme barreau recevant le conducteur intérieur (31c), isolateur sur lequel est enfiché le dispositif porteur (15) avec le perçage axial associé (15a) (figure 7a, 7b).

10. Réseau d'antennes selon la revendication 8, **caractérisé en ce que** sur le côté tourné vers le réflecteur (3), le socle (22) électriquement non conducteur comprend une bordure ou une bride (25a) dépassant radialement au moins partiellement, sur laquelle repose le dispositif porteur (15).

11. Réseau d'antennes selon 1a revendication 9, **caractérisé en ce que** la longueur de l'isolateur creux (25) est supérieure à la profondeur d'enfichage par laquelle le dispositif porteur (15) dudit au moins un agencement rayonneur (11) est susceptible d'être placé sur l'élément de couplage (21), de telle sorte que par sa butée détournée du réflecteur (3), l'élément de couplage (21) vient buter contre une butée tournée vers le réflecteur (3) sur ledit au moins un agencement rayonneur (11) ou sur le dispositif porteur associé (15), de telle sorte que le dispositif porteur (15) vient se trouver au moins à une faible distance en avant du plan du réflecteur (3), dans l'état monté.

12. Réseau d'antennes selon la revendication 8, **caractérisé en ce que** le socle (22) électriquement non conducteur est réalisé sous forme de centrage de socle qui est fixé sur le réflecteur (3) et qui reçoit et maintient de façon centrée le dispositif porteur (15) dudit au moins un agencement rayonneur (11) sans connexion électrique avec le réflecteur (3).

13. Réseau d'antennes selon l'une des revendications 1 à 12, **caractérisé en ce que** la ligne d'alimentation (31) est un câble coaxial dont le conducteur extérieur (31 b) est raccordé par voie électrique-galvanique, de préférence par brasage, à l'extrémité inférieure de l'élément de couplage (21) pourvu d'un évidement axial.

14. Réseau d'antennes selon la revendication 13, **caractérisé en ce que** sur le côté arrière (3a) du réflecteur (3), le conducteur extérieur (31b) est raccordé par voie électrique-galvanique à la portion (21b) de l'élément de couplage (21) dépassant jusqu'au côté arrière du réflecteur (3).

15. Réseau d'antennes selon l'une des revendications 13 ou 14,
**caractérisé en ce que** le conducteur intérieur (31c) du câble coaxial (31) est raccordé par voie électrique-galvanique à l'extrémité inférieure de l'élément de couplage (21), à savoir sur une portion de conducteur intérieur (37) traversant l'élément de couplage (21) pourvu d'un évidement axial.

16. Réseau d'antennes selon l'une des revendications 1 à 12, **caractérisé en ce que** le conducteur extérieur (31b) du câble coaxial (31) est raccordé par voie électrique-galvanique, de préférence par brasage, à l'extrémité, éloignée du réflecteur (3), de l'élément de couplage (21) pourvu d'un évidement axial.

17. Réseau d'antennes selon la revendication 13 ou 16, **caractérisé en ce qu'**à l'extrémité, éloignée du réflecteur, de l'élément de couplage (21) le conducteur intérieur (31c) du câble coaxial (31) est connecté par voie électrique-galvanique à une connexion de ligne électrique via laquelle il est possible d'établir une connexion électrique avec la moitié de dipôle (13) respective opposée.

18. Réseau d'antennes selon la revendication 13 ou 16, **caractérisé en ce que** le conducteur intérieur (31c) du câble coaxial (31) est connecté par voie électrique-galvanique à l'autre moitié de dipôle respective opposée.

19. Réseau d'antennes selon l'une des revendications 1 à 18, **caractérisé en ce que** le dispositif porteur présente à l'intérieur un second perçage axial (41 b) qui est associé à l'autre moitié de dipôle (11b) (figure 4).

20. Réseau d'antennes selon la revendication 19, **caractérisé en ce que** dans le second perçage axial (41b) est prévu un élément de couplage (41) en forme de barreau électriquement conducteur qui est connecté par voie électrique-galvanique au réflecteur (3).

21. Réseau d'antennes selon la revendication 20 en association avec la revendication 13 ou 16, **caractérisé en ce que** l'élément de couplage est en forme de cylindre creux, dans lequel vient plonger ou se terminer librement une portion partielle (37b) du conducteur intérieur (31c), de sorte que le conducteur intérieur (31 c) du câble coaxial (31) est connecté par voie capacitive à la moitié de dipôle opposée (figures 4 à 7).

22. Réseau d'antennes selon la revendication 19, **caractérisé en ce que** ledit au moins un agencement rayonneur dipolaire (11) comprend un second dipôle qui est décalé de 90° par rapport au premier dipôle et qui est conçu identique, grâce à quoi il résulte une structure dipolaire à polarisation double dans laquelle sont prévus quatre perçages axiaux (15a) dans le dispositif porteur (15), qui sont agencés en correspondance des quatre moitiés de dipôle décalées de 90°, un élément de couplage (21) électriquement conducteur respectif étant prévu dans au moins deux perçages axiaux (15a) du dispositif porteur (15) décalés de 90°, de telle sorte que les deux dipôles sont alimentés en correspondance par deux lignes d'alimentation (31, 31'), grâce à quoi il résulte un agencement rayonneur (11), en forme de croix au moins sur le plan électrique (figures 1, 7e).

23. Réseau d'antennes selon la revendication 22, **caractérisé en ce qu'**un élément de couplage (21) électriquement conducteur respectif est prévu dans chacun des quatre perçages axiaux prévus (15a) du dispositif porteur (15) (figure 7e).

24. Réseau d'antennes selon la revendication 21 ou 23, **caractérisé en ce que** la structure dudit au moins un agencement rayonneur et du dispositif porteur (15) est symétrique, et **en ce qu'**il est prévu une structure symétrique pour deux moitiés de dipôle respectives (11a, 11b) d'un dipôle dans la mesure où un perçage axial respectif dans le dispositif porteur (15) est associé à chacune des deux moitiés de dipôle (11a, 11b), l'élément de couplage (21) prévu pour le couplage capacitif (29) étant agencé dans l'un des perçages axiaux et un autre élément de couplage (41) en forme de cylindre creux prévu pour le couplage capacitif du conducteur intérieur (31c) étant positionné dans l'autre perçage axial parallèle au premier, dans lequel vient plonger ou se terminer une portion partielle (37b) du conducteur intérieur (31c) (figures 5, 7e).
